# EUROPÄISCHE PATENTSCHRIFT

(11) **EP 0 837 163 B1**
(45) Veröffentlichungstag und Bekanntmachung des Hinweises auf die Patenterteilung: **19.06.2002**
(21) Anmeldenummer: 96116371.4
(22) Anmeldetag: 11.10.1996
(51) Int. Cl.: D01G 15/00, D01G 15/46

(54) **Anlage und Verfahren für die Vliesherstellung aus Fasermaterial**
Apparatus and method for the web production from fiber material
Appareil et procédé pour la fabrication d'un voile de matière fibreuse

(43) Veröffentlichungstag der Anmeldung: 22.04.1998
(73) Patentinhaber: Dilo, Johann, Philipp, 69412 Eberbach (DE)
(72) Erfinder: Bocht, Bernhard, 48301 Nottuln (DE)
(74) Vertreter: Dallmeyer, Georg, Dipl.-Ing.

(56) Entgegenhaltungen:
- EP-A- 0 155 656
- EP-A- 0 282 996
- EP-A- 0 733 729
- FR-A- 2 545 507
- US-A- 2 987 779

## Beschreibung

Die Erfindung betrifft eine Anlage für die Vliesherstellung aus Fasermaterial nach dem Oberbegriff des Anspruchs 1 sowie ein Verfahren für die Vliesherstellung nach dem Oberbegriff des Anspruchs 13.

Mit derartigen Anlagen werden Vliesbahnen mit hoher Produktionsleistung hergestellt. Bei hohen Produktionsgeschwindigkeiten besteht insbesondere bei Leichtvliesen das Problem, daß die Vliesbahn aufgrund der hohen Geschwindigkeiten in ihrer Struktur verändert wird, so daß die Gleichmäßigkeit des Vlieses beeinträchtigt wird.

Aus der EP-A-0 733 729 ist eine besaugte Walze bekannt, die eine über ein Transportband zugeführte Vliesbahn auf eine von zwei Kalanderwalzen überträgt. Die Vliesbahn wird von einer Karde über das Transportband einem Kalander zugeführt.

Bei der bekannten Anlage muss die Vliesbahn von einem Abnahmeteil der Karde zunächst auf ein Transportband und von dem Transportband wieder auf die besaugte Walze übertragen werden. An den Übergangsstellen zwischen den Walzen und dem Transportband und umgekehrt entstehen kritische Übergangsstellen, an denen entweder durch Luftwirbel oder durch mangelnde Führung der Vliesbahn die Gleichmäßigkeit der Vliesbahn beeinträchtigt werden kann. Diese kritischen Übergangsstellen sind hinderlich für eine Erhöhung der Produktionsgeschwindigkeiten, insbesondere bei Leichtvliesen.

Der Erfindung liegt daher die Aufgabe zugrunde, eine Anlage sowie ein Verfahren für die Vliesherstellung schaffen, mit dem die Produktionsgeschwindigkeit bei Aufrechterhaltung einer hohen Vliesgleichmäßigkeit gesteigert werden kann.

Zur Lösung dieser Aufgabe dienen die Merkmale des Anspruchs 1 bzw. 13.

Erfindungsgemäß ist vorgesehen, dass das Abnahmeteil die Vliesbahn direkt auf die erste oder einzige besaugte Walze überträgt, und dass die einzige oder die letzte Walze mit luftdurchlässigem Mantel die Vliesbahn auf eine der Kalanderwalzen überträgt.

Die Erfindung sieht demzufolge in vorteilhafter Weise vor, zwischen Karde und Kalander eine unter Unterdruck stehende Walzenanordnung mit einer oder mehreren Walzen mit luftdurchlässigem Mantel vorzusehen. Die Walzen werden dabei zumindest in dem Teil ihres Umfangs besaugt, auf dem die von der Karde oder Krempel erhaltene Vliesbahn aufliegt.

Die Verwendung der Walzen mit luftdurchlässigem Mantel läßt eine erhebliche Erhöhung der Produktionsgeschwindigkeit zu.

Die Übergabe des Flores bzw. der Vliesbahn auf eine Siebwalze hat den Vorteil, daß beim Transport der Vliesbahn keine kritischen Übergangsstellen entstehen, an denen entweder durch Luftwirbel oder durch mangelnde Führung der Vliesbahn die Gleichmäßigkeit der Vliesbahn beeinträchtigt werden kann.

Dadurch, daß die Siebwalzen besaugt sind, wird ein eventuell störender Luftfilm an der Übergangsstelle zwischen dem Abnahmeteil und der ersten Siebwalze vermieden. Die besaugten Siebwalzen haben ferner den Vorteil, daß die Vliesbahn auf eine gewünschte Vliesbahnbreite gehalten werden kann, wobei eine geradlinige Abschlußkante entsteht. Die Siebwalzen können zur Haftungserhöhung auf ihrer Mantelfläche strukturiert sein.

Der Unterdruck an den Siebwalzen kann variabel steuerbar sein, um eine Anpassung an die Produktionsgeschwindigkeit und/oder an die eingesetzte Faserart zu ermöglichen.

Der Abnahmeteil kann dabei auch aus nur einer einzigen Dofferwalze bestehen, so daß der von dem Hauptzylinder über die Dofferwalze übernommene Flor als Vliesbahn direkt auf die erste oder einzige Walze mit luftdurchlässigem Mantel übertragen wird.

Alternativ kann der Abnahmeteil aus einer Wirrwalze und einer Dofferwalze bestehen, wobei die Dofferwalze den Flor auf die teilweise besaugte Walze mit luftdurchlässigem Mantel überträgt.

Bei einem bevorzugten Ausführungsbeispiel ist vorgesehen, daß der Abnahmeteil mindestens zwei florbildende Walzen aufweist, die jeweils einen Flor von dem Hauptzylinder abnehmen, wobei die Flore auf einer nachgeordneten, für alle Flore gemeinsamen Walze zu einer Vliesbahn zusammengeführt sind. Hierbei ist vorgesehen, daß zwei oder mehr Flore im Abnahmeteil erzeugt werden, die auf einer nachfolgenden Walze des Abnahmeteils oder der Anordnung von Walzen mit luftdurchlässigem Mantel zu einer Vliesbahn zusammengeführt werden.

Dabei kann mindestens eine der florbildenden Walze eine Wirrwalze sein.

Bei einem Ausführungsbeispiel ist vorgesehen, daß die Flore auf einer mit den florbildenden Walzen im Eingriff befindlichen Dofferwalze zu einer Vliesbahn zusammengeführt sind.

An der Dofferwalze können mindestens zwei Stauchwalzen nachgeschaltet sein.

Eine Übertragungswalze kann die zusammengeführten Flore auf die Anordnung von Walzen mit luftdurchlässigem Mantel übertragen.

Die einzige oder die letzte Walze der Anordnung von Walzen mit luftdurchlässigem Mantel kann die Vliesbahn auf eine der Kalanderwalzen übertragen. Dabei wird die Vliesbahn auf einem Teil des Umfangs der einen Kalanderwalze in den Walzenspalt zwischen den Kalanderwalzen eingeführt. Da die Viesbahn die Kalanderwalze auf einen Teil ihres Umfangs berührt und nicht erst im Walzenspalt, kann eine höhere Wärmeübertragung erfolgen, so daß hohe Produktionsgeschwindigkeiten möglich sind.

Bei einem Ausführungsbeispiel ist vorgesehen, daß die Anordnung von Walzen mit luftdurchlässigem Mantel aus mindestens drei hintereinander angeordneten Walzen besteht. Diese Walzen ermöglichen eine hohe Transportgeschwindigkeit, so daß die Produktionsgeschwindigkeit erhöht werden kann.

Im folgenden werden unter Bezugnahme auf die Zeichnungen Ausführungsbeispiele der Erfindung näher erläutert.

Es zeigen:
- Fig. 1: eine schematische Darstellung eines ersten Ausführungsbeispiels,
- Fig. 2: eine schematische Darstellung eines zweiten Ausführungsbeispiels mit drei Siebwalzen, und
- Fig. 3: eine schematische Darstellung eines dritten Ausführungsbeispiels bei dem zwei Flore auf einer Siebwalze vereinigt werden.

Das in Fig. 1 dargestellte erste Ausführungsbeispiel zeigt lediglich den Hauptzylinder 1 und den Abnahmeteil 3 der Karde oder Krempel, bestehend aus zwei florbildenden Walzen 14,16, die jeweils einen Flor 18,20 von dem Hauptzylinder 1 abnehmen, sowie aus einer Dofferwalze 24, auf der die beiden Flore 18, 20 zu einer Vliesbahn 22 dubliert werden. Eine vollständige Darstellung der Krempel oder Karde kann der DE 43 44 226 A entnommen werden, wobei sämtlich dort dargestellte Varianten einer Krempel in der hier beschriebenen Anlage verwendet werden können.

So kann der Abnahmeteil 3 der Karde oder Krempel sehr unterschiedlich gestaltet sein und beispielsweise auch abweichend von Fig. 1 nur aus einer Dofferwalze 24 oder aus einer Kombination einer Wirrwalze 14 als florbildende Walze und einer Dofferwalze 24 bestehen.

Bei dem Ausführungsbeispiel der Fig. 1 wird die Vliesbahn 22 von der Dofferwalze 24 auf eine Walze mit luftdurchlässiger Mantelfläche, z.B. eine Siebwalze 8 übertragen, die ihrerseits die Vliesbahn 22 auf die obere Kalanderwalze 4 des Kalanders 2 überträgt. Dabei wird die Vliesbahn 22 auf dem Umfang der Kalanderwalze 4 von oben in den Walzenspalt 32 zwischen den Kalanderwalzen 4,6 hineingeführt. Die Vliesbahn 22 verläuft auf etwa einem Viertel des Umfangs der Kalanderwalze 4, so daß ein intensiver Wärmeübergang erfolgen kann.

Die Siebwalze 8 ist in ihrem Inneren mit Unterdruck beaufschlagt, wobei lediglich die die Vliesbahn 22 transportierende Mantelfläche besaugt ist, während die übrige Mantelfläche der Siebwalze 8 z.B. mit einem Blech 36 abgedeckt ist. Somit wird die Vliesbahn 22 an der Übergabestelle zwischen Dofferwalze 24 und Siebwalze 8 mit Unterdruck auf die Mantelfläche der Siebwalze 8 angesaugt. An der Übergangsstelle zu der Kalanderwalze 4 endet dabei der besaugte Umfangsbereich, so daß die Vliesbahn 22 auf die Kalanderwalze 4 übertragen werden kann.

Fig. 2 zeigt ein Ausführungsbeispiel, bei dem ebenfalls ein Dublieren der Flore auf der Dofferwalze 24 erfolgt. Zwischen der Siebwalze 8 und der Dofferwalze 24 sind zwei Stauchwalzen 26,28 und eine Übertragungswalze 30 vorgesehen, die die Vliesbahn 22 von der letzten Stauchwalze 28 übernimmt und auf die Siebwalze 8 überträgt.

Alternativ kann die Übertragungswalze 30 wegfallen und die Vliesbahn 22 direkt von der letzten Stauchwalze 28 auf die Siebwalze 8 übertragen werden.

Bei diesem Ausführungsbeispiel sind insgesamt drei Siebwalzen 8,10,12 vorgesehen, wobei wie bei dem vorherigen Ausführungsbeispiel der Einlauf der Vliesbahn 22 in den Kalander 2 von oben her erfolgt. Die Siebwalzen 8,10,12 sind wiederum nur in dem Teil der Umfangsfläche von innen besaugt, auf dem die Vliesbahn 22 aufliegt. Die übrigen Umfangsflächen sind in geeigneter Weise, z.B. mit einem Blech 36 abgedeckt.

Alternativ zu diesem Ausführungsbeispiel ist es auch möglich, nur eine bzw. zwei Siebwalzen 8,10 vorzusehen. Bei einem Ausführungsbeispiel mit zwei Siebwalzen überträgt die letzte Siebwalze 12 dieser Anordnung die Vliesbahn 22 auf die untere Kalanderwalze 6, so daß die Vliesbahn 22 von unten in den Walzenspalt 32 eingeführt wird.

Fig. 3 zeigt ein Ausführungsbeispiel, bei dem ein Dublieren der Flore 18,20 erst auf der ersten Siebwalze 8 erfolgt. Der Abnahmeteil 3 besteht dabei für jeden Flor 18,20 entweder nur aus einer Dofferwalze 24,25 oder einer Kombination aus einer Wirrwalze 14,16 mit einer Dofferwalze 24, 25 oder einer Kombination aus einer Wirrwalze 14, 16, einer Dofferwalze 24,25 und zwei nachfolgenden Stauchwalzen 26,27;28,29, wie in Fig. 3 dargestellt. Der ersten Siebwalze 8 können mehrere weitere Siebwalzen 10,12 folgen, wobei in dem Ausführungsbeispiel der Fig. 3 zwei Siebwalzen 8,12 dargestellt sind. Die letzte Siebwalze 12 führt die Vliesbahn 22 von unten in den Walzenspalt 32 des Kalanders 2 ein.

Alternativ zu dem in Fig. 3 gezeigten Ausführungsbeispiel können zwischen den Stauchwalzen 28 und 29 und der Siebwalze 8 jeweils noch Übertragungswalzen 30 angeordnet sein. Die Drehrichtung der ersten Siebwalze 8 kann entgegengesetzt zu dem Ausführungsbeipiel der Fig. 3 verlaufen, so daß bei einer Ausführungsvariante mit zwei Siebwalzen 8,12 ein Einlauf der Vliesbahn 22 von oben in den Kalander ermöglicht wird bzw. bei Anordnung von drei hintereinander angeordneten Siebwalzen 8,10,12 ein Einlauf von unten.

Gemäß einer weiteren Alternative ist es auch möglich, abweichend von Fig. 3 nur eine einzige Siebwalze 8 vorzusehen.

## Patentansprüche

1. Anlage für die Vliesherstellung aus Fasermaterial, mit mindestens einer Karde oder Krempel mit einem Hauptzylinder (1) und einem dem Hauptzylinder (1) nachgeordneten Abnahmeteil (3) mit mindestens einer Walze, sowie einem Kalander (2) mit mindestens zwei Kalanderwalzen (4,6), der die aus mindestens einem Flor (18,20) bestehende Vliesbahn (22) von einer, zumindest auf einem Teil des Umfangs von innen besaugten Walze mit luftdurchlässigem Mantel, z.B. eine Siebwalze (8,10,12) auf eine der Kalanderwalzen (4,6) überträgt,
**dadurch gekennzeichnet,**
**daß** der Abnahmeteil (3) die Vliesbahn (22) direkt auf die erste oder einzige besaugte Walze (8) überträgt, und daß die einzige oder die letzte Walze (8,12) mit luftdurchlässigem Mantel die Vliesbahn (22) auf eine der Kalanderwalzen (4;6) überträgt.

2. Anlage nach Anspruch 1, **dadurch gekennzeichnet, daß** der Abnahmeteil (3) aus einer Dofferwalze (24,25) besteht.

3. Anlage nach Anspruch 1, **dadurch gekennzeichnet, daß** der Abnahmeteil (3) aus einer mit dem Hauptzylinder (1) im Eingriff befindlichen Wirrwalze (14,16) und einer mit der Wirrwalze (14,16) im Eingriff befindlichen Dofferwalze (24,25) besteht.

4. Anlage nach Anspruch 1, **dadurch gekennzeichnet, daß** der Abnahmeteil (3) mindestens zwei florbildende Walzen (14,16) aufweist, die jeweils einen Flor (18, 20) von dem Hauptzylinder (1) abnehmen, wobei die Flore (18,20) auf einer späteren, für alle Flore (18,20) gemeinsamen Walze (24,25,8) zu einer Vliesbahn (22) zusammengeführt sind.

5. Anlage nach Anspruch 4, **dadurch gekennzeichnet, daß** mindestens eine der florbildenden Walzen (14,16) eine Wirrwalze ist.

6. Anlage nach einem der Ansprüche 4 oder 5, **dadurch gekennzeichnet, daß** die Flore (18,20) auf einer mit den florbildenden Walzen (14,16) im Eingriff befindliche Dofferwalze (24) zu einer Vliesbahn (22) zusammengeführt sind.

7. Anlage nach Anspruch 6, **dadurch gekennzeichnet, daß** der Dofferwalze (24,25) mindestens zwei Stauchwalzen (26,27,28,29) nachgeschaltet sind.

8. Anlage nach einem der Ansprüche 4 bis 7, **dadurch gekennzeichnet, daß** eine Übertragungswalze (30) die zusammengeführten Flore (18,20) auf die mindestens eine Walze (8) mit luftdurchlässigem Mantel überträgt.

9. Anlage nach einem der Ansprüche 4 bis 7, **dadurch gekennzeichnet, daß** die Flore (18,20) auf der einzigen oder ersten Walze (8) mit luftdurchlässigem Mantel zu einer Vliesbahn (22) zusammengeführt sind.

10. Anlage nach einem der Ansprüche 1 bis 9, **dadurch gekennzeichnet, daß** die Vliesbahn (22) bei zwei vertikal übereinander angeordneten Kalanderwalzen (4,6) auf dem Umfang der oberen Kalanderwalze (4) von oben in den Walzenspalt (32) zwischen den Kalanderwalzen (4,6) einläuft.

11. Anlage nach einem der Ansprüche 1 bis 9, **dadurch gekennzeichnet, daß** die Vliesbahn (22) bei zwei vertikal übereinander angeordneten Kalanderwalzen (4,6) auf dem Umfang der unteren Kalanderwalze (6) von unten in den Walzenspalt (32) einläuft.

12. Anlage nach einem der Ansprüche 1 bis 11, **dadurch gekennzeichnet, daß** mindestens drei hintereinander angeordnete Walzen (8, 10,12) mit luftdurchlässigem Mantel vorgesehen sind.

13. Verfahren für die Vliesherstellung aus Fasermaterial unter Verwendung einer Karde oder Krempel und einem der Karde oder Krempel nachgeordneten Kalander (2)
- durch Erzeugen mindestens eines Flores (18,20) mit mindestens einer Karde oder Krempel und
- durch Zuführen einer aus einem einzigen oder mehreren Floren (18,20) bestehenden Vliesbahn (22) zu dem Kalander (2), wobei die aus mindestens einem Flor (18,20) bestehende Vliesbahn (22) mit Hilfe von mindestens einer auf einem Teil des Umfangs besaugten Walze (8,10,12) mit luftdurchlässigen Mantel auf eine von zwei Kalanderwalzen (4;6) des Kalanders (2) übertragen wird,
**dadurch gekennzeichnet,**
**daß** die Vliesbahn (22) über Walzen (24,30,36) eines Abnahmeteils (3) der Karde oder Krempel direkt auf die erste oder einzige besaugte Walze (8) übertragen wird.

14. Verfahren nach Anspruch 13, **dadurch gekennzeichnet, daß** mehrere Flore (18,20) auf einer ersten Walze (8) mit luftdurchlässigem Mantel zu einer Vliesbahn (22) vereinigt werden.

15. Verfahren nach Anspruch 13 oder 14, **dadurch gekennzeichnet, daß** die Vliesbahn (22) auf einem Teil des Umfangs der Kalanderwalze (4;6) in einen Walzenspalt (32) zwischen den Kalanderwalzen (4,6) geführt wird.

16. Verfahren nach Anspruch 15, **dadurch gekennzeichnet, daß** die Vliesbahn (22) auf dem Umfang der unteren Kalanderwalze (6) von unten in den Walzenspalt (32) eingeführt wird.

17. Verfahren nach Anspruch 15, **dadurch gekennzeichnet, daß** die Vliesbahn (22) auf dem Umfang der oberen Kalanderwalze (4) von oben in den Walzenspalt (32) eingeführt wird.

## Claims

1. An installation for producing non-wovens from fiber material, comprising at least one card or stripper with a main cylinder (1) and a doffer portion (3) downstream of the main cylinder (1) and having at least one roll, as well as one calender (2) with at least two calender rolls (4, 6), which calendar transfers the non-woven web (22), which consists of at least one fleece (18, 20), from one roll to one of the calender rolls (4, 6), said one roll, e.g. a screen roll (8, 10, 12), having an air-permeable mantle with at least a portion of the circumference being sucked from inside,
**characterized in that**
the doffer (3) transfers the non-woven web (22) directly onto the first or only sucked roll (8), and **in that** the only or the last roll (8, 12) having an air-permeable mantle transfers the non-woven web (22) onto one of the calender rolls (4, 6).

2. The installation of claim 1, wherein the doffer portion (3) is a doffer roller (24, 25).

3. The installation of claim 1, wherein the doffer portion (3) consists of a random roll (14, 16) meshing with the main cylinder (1) and a doffer roll (24, 25) meshing with the random roll (14, 16).

4. The installation of claim 1, wherein the doffer portion (3) has at least two fleece-forming rolls (14, 16) that each take one fleece (18, 20) from the main cylinder (1), the fleeces (18, 20) being converged on a posterior roll (24, 25, 8) common to all fleeces (18, 20) so as to form a non-woven web (22).

5. The installation of claim 4, wherein at least one of the fleece-forming rolls (14, 16) is a random roll.

6. The installation of claim 4 or 5, wherein the fleeces (18, 20) are converged into a non-woven web (22) on a doffer roll (24) meshing with the fleece-forming rolls (14, 16).

7. The installation of claim 6, wherein the doffer roll (24, 25) is followed by at least two stuffing rolls (26, 27, 28, 29).

8. The installation of one of claims 4 to 7, wherein a transfer roll (30) transfers the converged fleeces (18, 20) to the at least one roll (8) with an air-permeable mantle.

9. The installation of one of claims 4 to 7, wherein the fleeces (18, 20) are converged into a non-woven web (22) on the single or the first roll (8) with an air-permeable mantle.

10. The installation of one of claims 1 to 9, wherein, with two vertically superposed calender rolls (4, 6), the non-woven web (22) enters the roll gap (32) between the calender rolls (4, 6) from above on the circumference of the upper calender roll (4).

11. The installation of one of claims 1 to 9, wherein, with two vertically superposed calender rolls (4, 6), the non-woven web (22) enters the roll gap (32) between the calender rolls (4, 6) from below on the circumference of the upper calender roll (6).

12. The installation of claims 1 to 11, wherein at least three successive rolls (8, 10, 12) with an air-permeable mantle.

13. A process for producing non-wovens from fiber material using a card or stripper and a calender (2) downstream of the card or stripper
- by producing at least one fleece (18, 20) with at least one card or stripper, and
- by supplying the calender (2) with a non-woven web (22) consisting of a single or a plurality of fleeces (18, 20), the non-woven web (22) of at least one fleece (18, 20) is transferred to one of two calender rolls (4, 6) of the calender (2) by at least one roll (8, 10, 12) with an air-permeable mantle and sucked at least over a part of its circumference,
**characterized in that**
the non-woven web (22) is transferred directly to the first or single sucked roll (8) by rolls (24, 30, 36) of a doffer portion (3) of the card or stripper.

14. The method of claim 13, wherein a plurality of fleeces (18, 20) are converged to one non-woven web (22) on a first roll (8) with an air-permeable mantle.

15. The method of claims 13 or 14, wherein the non-woven web (22) is guided into a roll gap (32) between the calender rolls (4, 6) on a part of the circumference of the calender roll (4, 6).

16. The method of claim 15, wherein the non-woven web (22) is guided into a roll gap (32) from below on the circumference of the lower calender roll (6).

17. The method of claim 15, wherein the non-woven web (22) is guided into a roll gap (32) from above on the circumference of the upper calender roll (4).

## Revendications

1. Installation pour la fabrication d'un voile en matière fibreuse comprenant au moins une machine à carder ou carde comportant un cylindre principal (1) et une partie d'enlèvement (3) disposée à la suite du cylindre principal (1) avec au moins un tambour , ainsi qu'une calandre (2) avec au moins deux rouleaux de calandre (4, 6), qui transfère le voile en bande (22) se composant d'au moins un non-tissé (18, 20) d'un tambour ayant une enveloppe perméable à l'air et soumis intérieurement à une dépression au moins sur une partie de la périphérie, par exemple un tambour de tamisage (8, 10, 12), à l'un des rouleaux de calandre (4, 6), **caractérisée en ce que** la partie d'enlèvement (3) transfère le voile en bande (22) directement au premier ou unique tambour à dépression (8), et **en ce que** l'unique ou le dernier tambour (8, 12) ayant une enveloppe perméable à l'air transfère le voile en bande (22) à l'un des rouleaux de calandre (4 ; 6).

2. Installation selon la revendication 1, **caractérisée en ce que** la partie d'enlèvement (3) se compose d'un tambour peigneur (24, 25).

3. Installation selon la revendication 1, **caractérisée en ce que** la partie d'enlèvement (3) se compose d'un tambour emmêleur (14, 16) se trouvant en engagement avec le cylindre principal (1) et d'un tambour peigneur (24, 25) se trouvant en engagement avec le tambour emmêleur (14, 16).

4. Installation selon la revendication 1, **caractérisée en ce que** la partie d'enlèvement (3) comporte au moins deux tambours (14, 16) de formation de non-tissé qui prélèvent chacun un non-tissé (18, 20) du cylindre principal (1), les non-tissés (18, 20) étant assemblés sur un tambour ultérieur (24, 25, 8) commun à tous les non-tissés (18, 20) pour former un voile en bande (22).

5. Installation selon la revendication 4, **caractérisée en ce qu'** au moins un des tambours (14, 16) de formation de non-tissé est un tambour emmêleur.

6. Installation selon la revendication 4 ou 5, **caractérisée en ce que** les non-tissés (18, 20) sont assemblés sur un tambour peigneur (24) en engagement avec les tambours (14, 16) de formation de non-tissé pour former un voile en bande (22).

7. Installation selon la revendication 6, **caractérisée en ce que** au moins deux tambours de compression (26, 27, 28, 29) sont disposés à la suite du tambour peigneur (24, 25).

8. Installation selon l'une des revendications 4 à 7, **caractérisée en ce qu'**un tambour de transfert (30) transfère les non-tissés assemblés (18, 20) au(x) tambour(s) (8) ayant une enveloppe perméable à l'air.

9. Installation selon l'une des revendications 4 à 7, **caractérisée en ce que** les non-tissés (18, 20) sont assemblés sur le premier ou l'unique tambour (8) ayant une enveloppe perméable à l'air pour former un voile en bande (22).

10. Installation selon l'une des revendications 1 à 9, **caractérisée en ce que** le voile en bande (22), se trouvant sur la périphérie du rouleau de calandre supérieur (4) de deux rouleaux de calandre (4, 6) disposés verticalement l'un au-dessus de l'autre, pénètre d'en haut dans l'espacement de rouleaux (32) entre les rouleaux de calandre (4, 6).

11. Installation selon l'une des revendications 1 à 9, **caractérisée en ce que** le voile en bande (22), se trouvant sur la périphérie du rouleau inférieur (6) de deux rouleaux de calandre (4, 6) disposés verticalement l'un au-dessus de l'autre, pénètre d'en bas dans l'espacement de rouleaux (32).

12. Installation selon l'une des revendications 1 à 11, **caractérisée en ce qu'**au moins trois rouleaux (8, 10, 12) successifs ayant une enveloppe perméable à l'air sont prévus.

13. Procédé pour la fabrication d'un voile de matière fibreuse en utilisant une machine à carder ou carde et une calandre (2) disposée à la suite de la machine à carder ou carde, comprenant les étapes consistant à:
- réaliser au moins un non-tissé (18, 20) avec au moins une machine à carder ou carde et
- amener un voile en bande (22), se composant d'un seul ou de plusieurs non-tissés (18, 20), à la calandre (2), le voile en bande (22), qui se compose d'au moins un non-tissé (18, 20), étant transféré à l'aide d'au moins un tambour (8, 10, 12), soumis à une dépression sur une partie de la périphérie et ayant une enveloppe perméable à l'air, à l'un des deux rouleaux de calandre (4 ; 6) de la calandre (2),
**caractérisé en ce que** le voile en bande (22) est transféré par des tambours (24, 30, 36) d'une partie d'enlèvement (3) de la machine à carder ou carde directement au premier ou unique tambour à dépression (8).

14. Procédé selon la revendication 13, **caractérisé en ce que** plusieurs non-tissés (18, 20) sont assemblés sur un premier tambour (8), ayant une enveloppe perméable à l'air, pour former un voile en bande (22).

15. Procédé selon la revendication 13 ou 14, **caractérisé en ce que** le voile en bande (22) sur une partie de la périphérie du rouleau de calandre (4 ; 6) est conduit dans un espacement de rouleaux (32) entre les rouleaux de calandre (4 ; 6).

16. Procédé selon la revendication 15, **caractérisé en ce que** le voile en bande (22) sur la périphérie du rouleau de calandre inférieur (6) est introduit d'en bas dans l'espacement de rouleaux (32).

17. Procédé selon la revendication 15, **caractérisé en ce que** le voile en bande (22) sur la périphérie du rouleau de calandre supérieur (4) est introduit d'en haut dans l'espacement de rouleaux (32).
